# DEMANDE DE BREVET EUROPEEN

(11) **EP 4 763 352 A1**
(43) Date de publication de la demande: **24.06.2026**
(21) Numéro de dépôt: 24222423.6
(22) Date de dépôt: 20.12.2024
(51) Int. Cl.: B05B 13/00, B05B 13/02, B05B 13/04, B05B 9/03, B61K 3/02, E01B 19/00, E01B 31/18, C21D 9/04, C23C 4/02

(54) **DISPOSITIF ET MÉTHODE POUR REVÊTEMENT DE RAILS**

(71) Demandeur: Isely, Denis, 1348 Le Brassus (CH)
(72) Inventeur: Isely, Denis, 1348 Le Brassus (CH)
(74) Mandataire: P&TS SA (AG, Ltd.)

(57) **Abrégé**

Ensemble de traitement (1) adapté au traitement thermique de rails (300) de voies ferrées, comprenant une unité de nettoyage (100) et une unité de revêtement (200) mobiles comprenant plusieurs buses de revêtement (219a, 219b) dont au moins deux paires de buses orientées de sorte à asperger la surface des rails à l'exception de la bande de roulement (304) ; Procédé de traitement thermique des rails de voies ferrées, revêtement thermique de rails et unités de nettoyage (100) et de revêtement (200).

## Description

### Domaine technique

La présente invention concerne une unité de revêtement de rails de voies ferrées permettant le traitement de la surface des rails, ou plus particulièrement de la surface des rails, de préférence hors bande de roulement. Le traitement de surface vise à rendre les rails moins sensibles à la chaleur et/ou à l'ensoleillement, et en conséquence à limiter la dilatation des rails. La présente invention concerne en outre un ensemble de traitement comprenant une telle unité de revêtement. L'ensemble de traitement comprend en outre une unité de nettoyage adaptée à la préparation de la surface des rails en vue de leur revêtement. La présente invention concerne en outre un revêtement de surface adapté au traitement thermique des rails de chemins de fer, notamment pour en abaisser la température. La présente invention couvre en outre une méthode de traitement de surface des rails visant à réduire leur température.

### Etat de la technique

L'amplitude thermique dans certaines régions, en particulier dans les régions les plus ensoleillées, peut générer des contraintes importantes sur l'infrastructure de transport, notamment dans le domaine du transport ferroviaire. Les chaleurs élevées conduisent en effet à une forte dilation des rails, et conduisent à des contraintes mécaniques des voies, ce qui oblige à une surveillance renforcée, un entretien plus intensif et parfois à des risques en termes de sécurité du transport.

Les revêtements clairs, en particuliers blancs, sont connus pour réfléchir la lumière et diminuer l'échauffement des objets ainsi revêtus. De nombreux bâtiments, y compris leurs toits, sont alors blanchis de sorte à préserver la fraicheur intérieure lors des fortes chaleurs.

Des surfaces techniques comme les rails de chemins de fers sont cependant plus exigeantes en termes de contraintes réglementaires, de performances techniques et de sécurité. Des tentatives de revêtement de voies ferrées n'ont jusqu'à présent conduit qu'à des résultats modérés en termes de performances thermiques des rails. En outre, des difficultés liées à la durabilité ou à la résistance des revêtements limitent leurs bénéfices.

Les revêtements réfléchissants utilisables sont de plus contraints par les normes environnementales. Ils doivent en effet ne contenir aucun produit toxique tel que des solvants, susceptibles de ruisseler dans l'environnement. Ils doivent cependant présenter une performance thermique suffisante pour justifier leur usage. Ils doivent en outre résister suffisamment aux contraintes mécaniques et climatiques liées à l'usage des rails des chemins de fer.

### Bref résumé de l'invention

Un but de la présente invention est de proposer un ensemble de traitement des voies de chemin de fer adapté au revêtement des rails. Il s'agit en particulier de revêtir les rails d'un matériaux réfléchissant la lumière, en l'occurrence les infra rouges. L'objectif est notamment de recouvrir la surface des rails sans entacher les normes de sécurité. Le surface des rails en contact avec les roues des trains doit notamment rester vierge.

Un autre but de la présente invention est de proposer une unité de revêtement, adaptée au traitement thermique des voies ferrées. Une telle unité de revêtement vise à recouvrir la surface des rails, ou une partie de la surface des rails de façon précise et reproductible.

Un autre but de la présente invention est de proposer une unité de nettoyage adaptée à la préparation de la surface des rails en vue de leur revêtement. Un objectif vies en particulier à proposer une unité de nettoyage permettant un revêtement durable des voies ferrées.

Un autre but de la présente invention est de proposer un revêtement de surface des rails de chemins de fer permettant de limiter leur dilatation thermique. Il s'agit en l'occurrence de proposer un matériaux suffisamment performant pour limiter la température de surface des rails, et par conséquent leur dilatation, de manière significative. Un objective est en l'occurrence de proposer un revêtement thermique permettant d'abaisser la température de surface des rails de plus de 5°C, voir de plus de 7°C ou plus de 10°C, plus particulièrement de plus de 12°C. Un tel abaissement de température est particulièrement significatif dans des environnements où la température ambiante dépasse 30°C, voir 40°C ou 50°C.

Un autre but de l'invention est de proposer une méthode de traitement de surface des voies ferrées adaptée à l'abaissement de la température de surface des rails d'au moins 5°C, voir de plus de 7°C ou plus de 10°C, plus particulièrement de plus de 12°C. La méthode vise en particulier à effectuer un traitement de surface dans le respect des normes de sécurité, de l'environnement et des contraintes mécaniques liées à l'usage des voies ferrées.

Selon l'invention, ces buts sont atteints notamment au moyen des unités de nettoyage, de revêtement et de leur combinaison, ainsi que le matériau de revêtement et la méthode de revêtement objet des revendications indépendantes, et décrits plus en détails dans les revendications qui en dépendent.

Cette solution présente notamment l'avantage par rapport à l'art antérieur de limiter les effets néfastes de la dilatation des rails sous l'effet des températures élevées, en particulier en termes d'entretien, de surveillance et de sécurité des voies et des opérations de transport.

### Brève description des figures

Des exemples de mise en oeuvre de l'invention sont indiqués dans la description illustrée par les figures suivantes :
- Figure 1 : représentation schématique d'un ensemble de traitement selon un exemple de la présente invention
- Figure 2 : Représentation schématique d'un moule de nettoyage selon un exemple de la présente invention
- Figure 3 : Détails d'un module de nettoyage selon un exemple de la présente invention
- Figure 4 : Représentation en coupe d'un rail de chemin de fer
- Figure 5 : représentation schématique d'une unité de revêtement selon un exemple de la présente invention
- Figure 6 : Représentation schématique d'un module de revêtement selon un exemple de la présente invention
- Figure 7 : Vue en coupe d'un rail après traitement selon la présente invention
- Figure 8 : représentation schématique de la disposition des buses de revêtement selon un exemple de la présente invention
- Figure 9 : Détails du module de revêtement selon la présente invention
- Figure 10 : Représentation schématique de l'orientation des buses de revêtement selon un exemple de la présente invention
- Figure 11 : Représentation schématique d'un charriot modulaire selon un exemple de la présente invention
- Figure 12 : Représentation schématique d'une unité de revêtement selon un exemple de la présente invention
- Figure 13 Représentation schématique des couches de revêtement selon un exemple de la présente invention

### Exemple(s) de mode de réalisation de l'invention

En référence à la figure 1, la présente invention couvre un ensemble de traitement **1,** comprenant une unité de nettoyage **100** et une unité de revêtement **200.** Les unités des nettoyage **100** et de revêtement **200** sont mobiles le long de la voie à traiter. Elles peuvent être individuellement motorisées de sorte à être autonomes. Alternativement, elles peuvent être, indépendamment ou de manière combinée, tractées par une motrice (non représentée).

Selon un mode de réalisation, tel que schématisé par la figure 1, les unités de nettoyage **100** et de revêtement **200** représentent deux unités distinctes et séparées, ou séparables. En particulier, chacune de ces unités peut prendre la forme d'un wagon de chemin de fer et peuvent ainsi être dissociées l'une de l'autre. Alternativement, les deux unités de nettoyage **100** et de revêtement **200** peuvent former une plateforme unique indissociable. Dans ce cas, les équipements correspondants peuvent être combinés sur un seul wagon de chemin de fer. Alternativement, l'ensemble de traitement **1** comporte d'autres éléments tels qu'une plateforme ou un wagon nourrice ou de stockage. Un ou plusieurs wagons peuvent ainsi être connectés à l'une ou l'autre des unités de nettoyage **100** et de revêtement **200.** Un chariot intermédiaire peut par exemple être inséré entre l'unité de nettoyage **100** et l'unité de revêtement **200.** Selon l'encombrement des matériels, les distances à traiter ou tout autre paramètre pertinent, l'homme de métier saura adapter la configuration des unités de nettoyage **100** et de revêtement **200** de la meilleure façon.

L'ensemble de traitement **1** peut ainsi se déplacer au moins dans une direction d'avancement **DA.** Dans sa configuration fonctionnelle, l'unité de nettoyage **100** est disposée en amont de l'unité de revêtement **200.** En d'autre termes, l'unité de nettoyage **100** est la première dans le sens de la direction d'avancement **DA** et l'unité de revêtement **200** est à la suite. Une telle disposition correspond à l'ordre de mise en oeuvre des étapes du traitement, qui sont détaillées plus loin, dans lesquelles le nettoyage des rails **300** intervient avant leur revêtement. La configuration fonctionnelle désigne l'agencement selon lequel l'ensemble de traitement est en mesure de mettre en oeuvre le revêtement des rails. Cela n'exclut pas que l'ensemble de traitement **1** puisse se déplacer dans le sens inverse de la direction d'avancement **DA.** Cette disposition permet notamment de revenir sur un tronçon déjà traité ou partiellement traité et de parfaire ou finaliser le revêtement.

Chacune des unités de nettoyage **100** et de revêtement **200** peut être indépendamment activée lors du déplacement de l'ensemble de traitement **1** sur les voies. Selon un mode de réalisation, les deux unités de nettoyage **100** et de revêtement **200** sont activées de manière concomitante, de sorte que lors du déplacement de l'ensemble de traitement **1** dans la direction d'avancement **DA,** les rails sont nettoyés par l'unité de nettoyage **100** puis traités par l'unité de revêtement **200** dans le même déplacement de l'ensemble de traitement **1.** Selon un autre mode de réalisation, l'unité de nettoyage **100** peut être désactivée ou même désolidarisée de l'unité de revêtement **200,** l'unité de revêtement **200** étant la seule active. Cette disposition permet par exemple de recouvrir les rails **300** par un matériau de traitement de surface si la surface des rails est jugée suffisamment propre ou qu'elle a déjà été apprêtée. Elle permet alternativement de parcourir un tronçon déjà traité par une première couche de revêtement et compléter cette première couche par une ou plusieurs couches de revêtement. Dans ce cas, le nettoyage n'est plus requis.

L'unité de nettoyage **100** est pourvue d'un module de nettoyage **110** des rails **300.** Le module de nettoyage **110** est de préférence au contact des rails **300,** solidaire de l'unité de nettoyage **100** de sorte à progresser sur la voie lors du nettoyage. Le module de nettoyage 110 est représenté plus en détail à la figure 2. il comporte notamment un système de roues 111 lui permettant de se déplacer sur les rails 300. Il comporte notamment au moins une roue par rail. Selon une disposition particulière. Le module de nettoyage 110 comporte 4 roues 111, disposées face à face deux à deux. Le module de nettoyage 110 enjambe ainsi la voie et permet de nettoyer les deux rails 300 formant la voie de manière concomitante. Les roues 111 peuvent être carénées de sorte à rester protégées lors des opérations de nettoyage.

Le module de nettoyage 110 comporte au moins une structure transversale 112 permettant de solidariser les roues 111. La structure transversale **112** peut selon un mode de réalisation s'adapter en longueur de sorte à adapter l'écartement des roues **111** à l'espacement des rails **300.** La structure transversale **112** peut à cet effet comprendre une première partie **112a** et une seconde partie **112b** ajustables l'une par rapport à l'autre. La première **112a** et la seconde **112b** parties peuvent par exemple être combinées de façon télescopique. Des points de verrouillage tels que des goupilles peuvent être prévus pour maintenir l'écartement des roues **111** adéquat. Alternativement, un système de serrage permet un ajustement continu des première **112a** et seconde **112b** parties. Ainsi différents types de voies peuvent être nettoyés avec le même module de nettoyage **110.** En particulier, le module de nettoyage est adapté à la fois aux voies de métrique 1435 cm et de métrique 1668 cm. D'autres types peuvent bien sûr être considérés.

Selon un mode de réalisation le module de nettoyage **110** comporte une structure longitudinale **115** orientée dans le sens de progression du module de nettoyage sur les voies. La structure longitudinale **115** peut comporter par exemple deux longerons parallèles solidarisés par la structure transversale. Les roues **111** peuvent être fixées sur chacun des longerons de la structure longitudinale **115.** Les longerons parallèles peuvent notamment être alignés aux rails **300** sur lesquels progresse le module de nettoyage **110.**

Les structures transversale **112** et longitudinale **115** forment ainsi un chariot rigide tractable sur la voie. Il est entendu que d'autres arrangements peuvent être envisagés, selon lesquels la structure transversale se compose par exemple de plusieurs longerons transversaux parallèles, ou d'une plateforme.

Le module de nettoyage **110** comporte un dispositif d'accroche **113** permettant de le solidariser à l'unité de nettoyage **100.** Le dispositif d'accroche comprend par exemple une barre d'attelage et des fixations adéquates à chacune de ses extrémités. Le dispositif d'accroche **113** peut être fixé à la structure transversale **112,** à la structure longitudinale **115,** ou à d'autres éléments structurels du module de nettoyage **110.** La structure d'accroche **113** est de préférence articulée de sorte à pivoter selon un plan vertical pour s'adapter à la hauteur de l'unité de nettoyage **100** à laquelle il est connecté.

Le module de nettoyage **110** comporte une structure de support **114a, 114b** permettant de maintenir des outils de nettoyage à une position fonctionnelle par rapport aux rails **300.** Selon les besoins, la structure de support **114a, 114b** est solidarisée à l'une ou plusieurs des structures transversale **112** et longitudinale **115.** La structure de support permet notamment de disposer les outils de nettoyage de part et d'autre de chacun des rails **300** de la voie. Les flancs interne et externe des rails **300** peuvent ainsi être nettoyés. La structure de support **114a, 114b** peut en l'occurrence être fixée sur la structure longitudinale, en particulier sur les longerons parallèles qui sont alignés avec les rails **300.**

Les outils de nettoyage peuvent prendre la forme de buses de projection **116a, 116b, 116c** d'un élément abrasif tel que du sable ou tout équivalent (figure 3). La projection d'un tel élément abrasif sur la surface des rails **300** permet de les décaper et de les débarrasser de tout éventuel résidu, notamment de rouille. Les outils de nettoyage peuvent cependant prendre d'autres formes telles que des brosses rotatives ou tout autre dispositif adapté. Différents outils de nettoyage peuvent en outre être disposés sur un module de nettoyage **110.** Le nombre d'outils de nettoyage n'est en théorie pas limité. Il convient cependant qu'au moins deux outils de nettoyage soit disposés en vis-à-vis pour chaque rail **300** et orientés de sorte à nettoyer les faces externe et interne des rails **300.** Selon une disposition particulière, le module de nettoyage **110** peut comporter un jeu de trois paires de buses **116a, 116b, 116c** sur chacun des longerons longitudinaux, produisant chacun un jet de matière abrasive **118a, 118b, 118c** (figure 3). Les jets de matière abrasive sont orientés de sorte à couvrir toute la surface du rail **300** à nettoyer. En particulier, l'une des paires de jet **116a** peut être orientée vers le socle **301** du rail (figure 4), une seconde paire de jets **116b** peut être orientée vers la tête **303** et l'une des paires de jets orientée vers les surfaces latérales **302.** La paire de buses dirigées vers le socle **301** peut être inclinée vers le bas d'un angle de l'ordre de 10° à 50° par rapport à l'horizontale, par exemple d'un angle de 30° à 40°. Une seconde paire de buses dirigée vers les surfaces latérales **302** peuvent être inclinées vers le bas d'une angle identique ou différent, dans une plage de valeur de l'ordre de 10° à 50°, voir de 20° à 40°. Une paire de buses orientée vers la tête **303** du rail peut être placée à l'horizontale ou dans une plage d'angle de 20° à -20° par rapport à l'horizontale, voire de 10° à -10°. L'implantation des buses de nettoyage **116a, 116b, 116c** sur le module de nettoyage **110** est adaptée à la partie de rail à traiter. Les buses de nettoyage **116a, 116b, 116c** peuvent par exemple être toutes implantées sur l'unité de nettoyage **110** à la même hauteur du sol et prendre un angle d'inclinaison adéquat pour traiter spécifiquement le socle **301,** les faces latérales **302** et la tête du rail **300.** Alternativement, les buses de nettoyages **116a, 116b, 116c** peuvent être implantées sur l'unité de nettoyage à des hauteurs différentes et/ou avec des orientations adéquates. De sorte à optimiser le nettoyage, une ou plusieurs autres paires de buses de nettoyage peuvent être disposées sur le module de nettoyage **110.**

Les opérations de nettoyage au moyen des buses de nettoyage **116a, 116b, 116c** se réfèrent généralement à des opérations de sablage, ou d'aerogommage connues de l'homme de métier. Des conduites rigides ou flexibles **117** permettent d'acheminer la matière abrasive vers les buses de nettoyage.

L'unité de nettoyage **100** comporte à cet effet l'équipement nécessaire à l'acheminement de la matière abrasive vers les buses **116a, 116b, 116c.** Elle peut comporter par exemple au moins un compresseur **101,** au moins un container de matière abrasive **102** et un pupitre de contrôle **103** permettant à un opérateur de mettre en oeuvre l'unité de nettoyage (figure 5). D'autres dispositifs tels qu'une génératrice utile à la production de courant électrique, ou une réserve d'eau, ou d'aditifs, peuvent être implémentés selon les besoins. Les buses de nettoyage peuvent par exemple être combinées à un compresseur permettant des débit de 10 à 30m³ d'air par minute, typiquement de l'ordre de 20 m³ d'air par minute ou plus.

L'unité de revêtement **200,** est pourvue d'un module de revêtement **210,** illustré à la figure 6. Le module de revêtement **210** est de préférence au contact des rails **300** qu'il vise à traiter. Le module de revêtement **200** peut comporter une structure similaires ou identique au module de nettoyage **110,** comprenant en l'occurrence au moins une structure transversale **212, 212a, 212b,** laquelle peut être adaptable en longueur de sorte à s'ajuster à l'écartement des rails. Ainsi différents types de voies peuvent être traités avec le même module de revêtement **210.** En particulier, le module de revêtement est adapté à la fois aux voies de métrique 1435 cm et de métrique 1668 cm. D'autres types peuvent bien sûr être considérés. Le module de revêtement **210** peut comporte au moins une structure longitudinale **215** combinée à la structure transversale **212.** Au moins une paire de roues **211,** de préférence deux paires de roues, sont disposées sur la structure longitudinale de sorte à permettre le déplacement du module de revêtement **210** le long de la voie. Les roues **211** peuvent être carénées pour être protégées des résidus de projection. Les structures longitudinale **215** et transversale **212** forment ainsi un charriot rigide tractable sur la voie. Un dispositif d'accroche **213** est prévu pour tracter le module de revêtement **210.** Un tel charriot peut être identique au charriot utilisé comme module de nettoyage **110,** sur lequel les outils nécessaires au revêtement des rails **300** sont adaptés. L'unité de revêtement **210** comporte également une structure de support **214a, 214b.** La structure support peut être par exemple fixée sur la structure longitudinale **215** de sorte à maintenir les outils de revêtement en bonne position pour mettre en oeuvre le revêtement des rails **300.**

Un dispositif de protection supplémentaire **218** peut être prévu pour limiter la dispersion du revêtement dans l'environnement et sur les éléments du module de revêtement **210.** Le dispositif de protection **218** peut par exemple se présenter sous la forme d'écrans occultants, disposés perpendiculairement aux rails **300,** c'est-à-dire parallèlement à la structure transversale **212** et à proximité des buses de revêtement **219, 219a, 219b.** Un tel dispositif de protection **218** peut se prolonger vers le bas de part et d'autre du rail **300,** jusqu'à proximité du sol. En d'autres termes, le dispositif de protection **218** peut prendre la forme d'un écran ajouré dans sa partie centrale inférieure et se prolongeant jusque sous le niveau des roues **211** de l'unité de revêtement **210.** Un tel écran peut être une plaque rigide, telle qu'une plaque métallique, ou bien une bavette souple telle qu'une bavette en caoutchouc ou en plastique.

Les outils de revêtement peuvent prendre la forme de buses d'aspersion **219a, 219b** adaptées à la projection d'un matériau de revêtement. Le matériau de revêtement désigne un produit fluide, propre à recouvrir la surface des rails **300.** Un matériau de revêtement peut par exemple prendre la forme d'une peinture, d'un enduit, pouvant être monocouche ou multicouche. Le matériau de revêtement est décrit plus en détail plus loin. Les buses d'aspersion **219a, 219b** sont par exemple disposées sur la structure de support **214a, 214b** de l'unité de revêtement **210** de sorte à pouvoir revêtir les deux surfaces latérales opposées de chacun des rails **300** de la voie.

La disposition des buses **219, 219a, 219b** de revêtement sur le module de revêtement **210** est adaptée de sorte à asperger la surface des rails **300** à l'exception de la partie supérieure interne **304** (figure 7) correspondant à la bande de roulement. Une première délimitation **305** du revêtement correspond par exemple à l'axe central longitudinal supérieur du rail. De la sorte, la moitié interne de la surface supérieure du rail **300** reste vierge de revêtement. Selon les besoins, la première délimitation peut être décalée vers l'extérieur du rail **300** de sorte que moins de 50% de la surface supérieure du rail soit recouverte, par exemple seulement 40% ou 30%. Les paramètres de réglages des buses de revêtement sont adaptés en conséquence. En particulier, l'inclinaison, la hauteur et la largeur d'aspersion peuvent être ajustées. La seconde délimitation peut par exemple correspondre à l'angle de champ **306** entre la surface supérieure du rail et le champ interne de la tête **304.** La surface du rail située entre la première **305** et la seconde **306** délimitations reste ainsi vierge de revêtement, de sorte que les conditions de roulage restent inchangées par le traitement des rails **300.**

Selon un mode de réalisation, plusieurs buses de revêtement sont disposées à des hauteurs, à des distances du rail et à des inclinaisons adéquates pour permettre un tel recouvrement partiel de la surface du rail **300.** Les figures 8 et 9 donnent un exemple d'un tel agencement. Pour chacun des rails traités, un jeu de 4 buses de revêtement peut être prévu, comportant une buse externe basse **219a1,** une buse externe haute **219a2,** une buse interne basse **219b1** et une buse interne haute **219b1.** Les termes interne et externe désignent respectivement l'espace entre les rails, interne à la voie et l'espace externe à la voie. Les termes « haute » et « basses » désignent une hauteur relative entre les buses concernées, la buse haute étant située au niveau de la tête **303** du rail ou plus haut, et la buse basse étant disposée face à la surface latérale **302** du rail.

La buse haute externe **219a2** est disposée de préférence en surplomb de la tête **303** du rail de sorte à asperger une portion de sa surface supérieure, jusqu'à la première délimitation **305.** La buse haute interne **219b2** est de préférence disposée plus bas que la buse haute externe, de sorte à éviter d'asperger la bande de roulement **304.** Elle peut être par exemple disposée en regard de la tête **303.** La buse basse externe **219a1** est disposée de sorte à couvrir toute la surface latérale externe **300e** du rail **300.** La buse basse interne **219b1** peut être disposée en vis-à-vis, à une hauteur approximativement identique à la buse basse externe, ou bien plus basse ou plus haute. De la sorte, la buse basse interne **219b1** permet de couvrir la surface interne **300i** du rail non encore couverte par la buse haute interne **219b2.** Un chevauchement partiel des jets issus des buses externe haute et basse peut être prévue. Un chevauchement des jets issus des buses internes haute et basse peut également être prévu. En revanche, tout chevauchement des jets issus des buses hautes interne et externe est exclu pour éviter de recouvrir la bande de roulement **304.**

Outre la hauteur relative des buses, leur inclinaison peut être adaptée. Les buses de revêtement peuvent prendre indépendamment un angle d'inclinaison compris entre 0° et 60° par rapport à l'horizontal. La buse haute externe **219a2** peut par exemple prendre un angle d'inclinaison **Ta2** vers le bas adaptée pour asperger la surface requise de la tête **303** du rail **300.** L'inclinaison peur être ajustée en fonction de la hauteur de la buse **219a2.** Un angle d'inclinaison **Ta2** peut être compris par exemple entre 10° et 60°, ou entre 20° et 50°, ou limité à une valeur de 25° à 40°. La buse haute interne **219b2** peut être inclinée vers le bas d'un angle **Tb2** d'une valeur comprise entre 0° et 40°, telle que 5° à 30°, étant entendu que la valeur de 0° correspond à l'horizontale et ne désigne par conséquent aucune inclinaison. Les buses basses interne **219b1** et externe **219a1** peuvent rester relativement peu inclinées par rapport à l'horizontale. Elles peuvent indépendamment prendre une inclinaison de l'ordre de -20° à +20° ou entre -10° et +10° de part et d'autre de l'horizontale, les valeurs négatives désignant par exemple une orientation vers le bas. L'inclinaison s'entend ici comme une position angulaire verticale.

Les termes « vertical », «horizontal» et leurs termes relatifs s'entendent selon leur sens usuel.

Outre les hauteurs relatives et les orientations des buses de revêtement, leur distance par rapport à la surface du rail **300** peut être ajustée. Selon un mode de réalisation, les buses hautes sont de préférence disposées proche du rail **300.** En d'autres termes, les buses hautes sont plus proches l'une de l'autre que les buses basses. Les distances peuvent être déterminées par rapport au rail **300.** Par exemple, la buse haute externe **219a2** peut être disposée à une distance **Da2** de la surface externe **300e** du rail, la buse haute interne **219b2** à une distance **Db2** de la surface interne **300i** du rail, la buse basse externe **219a1** à une distance **Da1** de la surface externe **300e** du rail et la buse basse externe **219b1** à une distance **Db1** de la surface externe **300e** du rail. Les distances peuvent être déterminées selon une projection horizontale entre la buse et le rail.

Alternativement ou en plus, les distances sont déterminées entre deux buses. Par exemple, les buses hautes interne **219b2** et externe **219a2** peuvent être séparées l'une de l'autre d'une distance de buse haute **Dh.** Les buses basses interne **219b1** et externe **219a1** peuvent être séparées l'une de l'autre d'une distance de buse basse **Db.** La distance de buse haute **Dh** est de préférence inférieure à la distance de buse basse **Db.** Ainsi la précision d'aspersion sur la tête **303** du rail **300** est accrue. La largeur d'aspersion peut en outre rester limitée et se focaliser sur la tête **303** du rail. La plus grande distance entre les buses basses **Db** permet une aspersion plus large des surfaces latérales du rail.

Selon un mode de réalisation l'angle d'aspersion, déterminant la largeur du jet issu des buses de revêtement, peut être adapté. L'angle d'aspersion des buses de revêtement peut varier indépendamment de 10° à 70° ou 60°. L'angle d'aspersion **Jb2** de la buse haute interne **219b2** peut par exemple rester limité, de sorte à focaliser le jet sur le champs de la tête **303** sans recouvrir la bande de roulement **304.** Il peut être par exemple compris entre 10° et 50°, de préférence de l'ordre de 20° à 40°. L'angle d'aspersion **Ja2** de la buse haute externe **219a2** peut être peut être adapté pour recouvrir la moitié externe de la surface de la tête **303** et le champ externe. Il peut être plus grand que l'angle **Jb2.** Il peut en l'occurrence prendre une valeur de l'ordre de 15° à 60°, ou de préférence de 25° à 45°. L'angle d'aspersion **Ja1** de la buses basse externe peut être large de sorte à couvrir une large portion de la surface externe **300e.** Il est typiquement supérieur à 45°, voir supérieur à 60°. L'angle d'aspersion **Jb1** de la buse basse interne **219b1** peut être sensiblement équivalent à celui de la buse basse externe.

Les angles d'aspersion peuvent être ajustés en fonction des distances par rapport au rail. Ainsi, plusieurs combinaisons d'angle et de distance peuvent être appliquées pour un résultat approprié.

L'inclinaison des buses de revêtement peut alternativement ou en plus s'ajuster en fonction de l'un ou l'autre des paramètres d'angle d'aspersion et de distance .

Le réglage des hauteurs relatives des buses de revêtement, de leur distance par rapport au rail ou entre elles et leur inclinaison peut être ajusté au moyen de dispositifs de réglages adéquats. Selon un mode de réalisation, la hauteur des buses peut être adaptée via un dispositif de réglage de hauteur **221** (figure 9). Un tel dispositif de réglage de hauteur peut par exemple prendre la forme d'une mâchoire dans laquelle coulisse une suspense **222** maintenant la buse à régler. La mâchoire peut être serrée ou desserrée par un dispositif approprié, tel qu'une vis de serrage ou un levier quart de tour ou tout équivalent. Alternativement, la suspense peut être pourvu de différent trous dans lesquels une goupille peut être insérée pour la maintenir à la hauteur requise. D'autre systèmes équivalents peuvent être considérés.

La distance des buses entre elles et/ou par rapport au rail peut être réglée via un dispositif de réglage de distance **220.** Un tel dispositif peut prendre la forme d'une bride coulissante le long de la structure de support **214a, 214b** ou d'une autre structure appropriée. La bride coulissante peut être liés à la suspense **222** via le dispositif de réglage de la hauteur. La bride coulissante **220** peut être verrouillée sur la structure de support au moyen d'un levier ou d'une vis de serrage ou de tout système équivalent.

L'inclinaison des buses peut être réglée par exemple au moyen d'un dispositif de réglage angulaire **223,** pouvant prendre la forme d'une rotule ou d'un ensemble d'axes articulés. Un tel dispositif peut être suffisamment rigide pour permettre l'ajustement manuel de l'inclinaison par force, de sorte à ce que l'inclinaison reste stable. Alternativement, une inclinaison libre peut être prévue, laquelle peut être figées à une position requise par un dispositif de verrouillage ou de serrage.

Selon un mode de réalisation, Les buses de revêtement **219a, 219b** sont orientées par rapport à la direction d'avancement **DA** (figure 10) avec un angle d'orientation **2a, 2b** différent de 90°. Selon une disposition préférée, les buses de revêtement **219a, 219b** sont orienté dans le sens d'avancement, faisant par exemple un angle avec la direction d'avancement compris entre 30° et 89° voir de l'ordre de 40° à 80°. Les buses de revêtement externes 219a peuvent avoir un angle d'orientation **2a** identique ou différent de l'angle d'orientation **2b** des buses de revêtement internes **219b.** Alternativement ou en plus, les buses de revêtement interne haute **219b2** et basse **219b1** peuvent chacune prendre un angle d'orientation spécifique, pouvant être identique ou différent l'un de l'autre. Alternativement, les buses de revêtement externe haute **219b1** et basse **219a1** peuvent chacune prendre un angle d'orientation spécifique identique ou différent l'un de l'autre.

La figure 7 montre les détails d'un rail traité selon les termes de la présente description. La surface interne **300i** dénote la surface latérale orientée vers le centre de la voie, entre les deux rails, alors que la surface externe **300e** dénote la surface opposée, orientée vers l'extérieur de la voie. Le revêtement **500** couvre une proportion de la surface du rail **300** comprise entre 70% et 95%, par exemple de l'ordre de 80% à 90% de la surface du rail, la surface libre **304** restante correspondant à la bande de roulement. La surface libre représente alors entre 5% et 30% du rail.

La surface de recouvrement est ainsi suffisamment importante pour obtenir un effet thermique significatif.

La figure 11 montre un exemple de réalisation d'un charriot modulaire pouvant être utilisé comme module de nettoyage **110** ou comme module de revêtement **210.** Selon ce mode de réalisation, un tel charriot **410** comprenant une structure transversale **412,** pouvant être ajustable grâce à une première **412a** et une seconde **412b** parties, une structure longitudinale **415** et au moins une paire de roues **411** (figure 7) peut être utilisé indifféremment comme une base unique pouvant être équipé comme module de nettoyage **110** ou comme module de revêtement **210.** A cet effet, des accessoires peuvent y être adaptés permettant d'y fixer soit des outils de nettoyage soit des outils de revêtement. Un tel charriot modulaire permet une grande flexibilité d'usage.

L'unité de revêtement **200** comporte les équipements nécessaires au revêtement des rails (figure 12) notamment au moins une première cuve de stockage **201** adaptée au stockage d'un premier matériau de revêtement. Un tel premier matériau de revêtement peut prendre la forme d'un fluide plus ou moins visqueux ou d'un liquide. Il peut être notamment un primaire d'adhésion, une peinture, un produit antirouille. Le premier matériau de revêtement peut être stocké sous sa forme directement applicable ou bien combiné à d'autres produits tels que durcisseurs, additifs ou réactifs, lors de son application. Des agents modifiant la viscosité peuvent notamment être prévus. La première cuve de stockage **201** est reliée au module de revêtement **210** via des conduites adaptées, de sorte que les buses de revêtement **219a, 219b,** ou au moins certaines d'entre elles, dispersent le premier matériau de revêtement sur les rails.

L'unité de revêtement **200** comporte au moins une seconde cuve de stockage **202** adaptée au stockage d'un second matériau de revêtement. Le second matériau de revêtement peut prendre la forme d'un fluide plus ou moins visqueux ou d'un liquide. Il peut être notamment une peinture ou tout revêtement équivalent. La seconde cuve de stockage **202** est reliée aux buses de revêtement **219a, 219b** ou au moins à certaines d'entre elles via des conduites adaptées au cheminement du second matériau de revêtement.

Selon un mode de réalisation, le module de revêtement **210** comporte une ou plusieurs buses de revêtement supplémentaires pour asperger des surfaces connexes aux rails **300.** En particulier, une ou plusieurs buses de revêtement peuvent être dirigées vers le ballaste, à proximité des rails.

L'unité de revêtement **200** peut comporter une ou plusieurs cuves supplémentaires, par exemple une troisième cuve de stockage **203.** Une telle cuve de stockage peut être utilisée pour stocker une plus grande quantité de l'un ou l'autres des premier et second matériaux de revêtement. En l'occurrence, le premier matériau de revêtement peut être stocké dans la première cuve de stockage **201** et le second matériau de revêtement dans les seconde **202** et troisième **203** cuves de stockage. Selon une telle disposition le premier matériau de revêtement peut désigner un apprêt et le second matériau de revêtement une peinture.

Selon un mode de réalisation l'unité de revêtement comporte une première cuve de stockage **201** comprenant un premier matériau de revêtement et une seconde cuve de stockage **202,** comprenant un mélange d'un second et d'un troisième matériau de revêtement.

Les première **201,** seconde **202** et troisième **203** cuves de stockage ont une contenance appropriée pour traiter une longueur de voie de l'ordre 10 à 50 km, en particulier de 15 à 30 km. Elles peuvent contenir par exemple indépendamment, de 200 à 1500 litres de matériau pulvérisable par les buses de revêtement. Elles peuvent en l'occurrence contenir 600 à 700 litres ou 1000 litres du matériau requis.

Selon un mode de réalisation, toutes les buses de revêtement **219a, 219b** sont adaptées à la dispersion de l'ensemble des matériaux de revêtement, de manière séquentielle ou en combinaison. Alternativement certaines des buses de revêtement **219a, 219b** peuvent être dédiées à l'un ou l'autre des matériaux de revêtement.

Plus de trois cuves de stockages peuvent être prévues. Plus de deux matériaux de revêtement peuvent en outre être nécessaires selon les besoins. Plusieurs matériaux de revêtement peuvent être pompés simultanément dans plusieurs cuves de stockage et pulvérisés ensemble sur les surfaces à traiter. En outre, des produits de nettoyage peuvent être stocké dans des cuves appropriées pour rincer les buses de revêtement après leur usage. Une cuve d'eau peut en l'occurrence être prévue.

Une ou plusieurs des cuves de stockage peut être pourvue d'un agitateur ou d'un mélangeur permettant de maintenir les matériau de revêtement suffisamment homogènes.

L'unité de revêtement **200** comporte en outre les éventuelles pompe, sources électriques telle que génératrices, compresseurs et autres équipements adéquats, en particulier des vannes pouvant être activées manuellement ou bien motorisées. Elle peut en outre comporter un pupitre de commande indépendant du pupitre de commande de l'unité de nettoyage **100.**

Selon un mode de réalisation, l'unité de revêtement **200** comporte en position amont du module de revêtement **200** un module d'époussetage **204** adapté à l'évacuation ou l'aspiration des éventuelles poussières encore présentes sur le rail après le passage du module de nettoyage **110.** Un tel module d'époussetage peut prendre la forme d'un aspirateur, ou au contraire d'un dispositif d'air comprimé, ou d'un dispositif de balayage mécanique tel qu'une brosse rotative ou tout autre outils jugé adéquat pour débarrasser les surfaces à traiter de leurs impuretés.

La présente invention couvre un revêtement **500** adapté à la protection thermique des rails **300.** Le revêtement **500** comporte en particulier au moins une première couche d'un premier matériau de revêtement **501.** La première couche d'un premier matériau de revêtement est en contact direct avec la surface du rail à traiter. La surface du rail est au préalable nettoyée, par exemple au moyen de l'unité de nettoyage **100** décrite plus haut. La première couche du premier matériau de revêtement **501** peut être un primaire d'adhésion, permettant de faciliter l'adhésion d'un second matériau de revêtement **502.** Alternativement ou en plus, la première couche permet de protéger la surface du rail **300.** La première couche peut à cet effet présenter des propriétés antirouille.

Le second matériau **502** est appliqué sur la première couche. Le second matériau de revêtement présente de préférence des propriétés de faible conductivité thermique. Le second matériau présente un conductivité thermique inférieure à 1 mW/m.k (milliwatt par mètre kelvin), de préférence inférieure à 0.9, voire inférieure à 0.8 ou 0,7 mW/m.k, ou même inférieure à 0.50 mW/m.k. Une conductivité thermique de l'ordre de 0.68, 0.66 mW/m.k ou moins est avantageuse.

Le revêtement **500** présente de préférence une troisième couche **503.** La troisième couche **503** peut être constituée d'un troisième matériau de revêtement. Elle est de préférence à la surface du revêtement **500** et présente des propriété réfléchissantes. La troisième couche présente notamment un indice de réflexion de la lumière naturelle de plus de 80%, voir de plus de 90% et de préférence de plus de 95%. Selon un mode de réalisation l'indice de réflexion des infra rouges est supérieur à 90% ou 95%. L'une ou les deux couches les plus superficielles, en l'occurrence la seconde couche et la troisième couches, sont de couleur claire, voir blanche.

Les seconde et troisième couches peuvent être disposées séquentiellement l'une après l'autre. Selon un mode de réalisation avantageux, les seconde **502** et troisième **503** couches forment une couche mixte appliquée en un passage, et présentant à la fois l'indice de réflexion requis et l'indice de conduction thermique adéquat.

Le revêtement **500** présente une épaisseur totale de l'ordre de 500 à 1000 micromètres, par exemple de 600 à 900 micromètres. Une épaisseur totale de 800 à 900 micromètres produit les effets optimaux.

La présente invention couvre en outre une méthode ou un procédé de traitement thermique des voies. La méthode de traitement selon la présente invention comporte une première étape **E1** de nettoyage visant à débarrasser la surface à traiter de résidus, tels que la rouille, susceptibles d'entacher l'adhésion du revêtement **500.** L'étape de nettoyage est de préférence effectuée au moyen de l'unité de nettoyage décrite plus haut. En particulier, le nettoyage peut s'effectuer à l'aide d'un compresseur d'air d'une capacité minimale de 20m³/minute à 7 bars de pression, dispersé par au 4 buses en nitrure de silicium venturi d'un diamètre de 9,5 mm et d'un sable abrasif adéquat. Le sable peut être par exemple du type de Jet Mag 35-70S, De taille dite medium. D'autres dispositions peuvent être considérées en fonction des besoins.

La méthode selon la présente invention comprend une seconde étape **E2** d'application d'un premier matériau de revêtement **501.** Le premier matériau **501** est de préférence un apprêt tel que décrit ci-dessus. L'application du premier matériau de revêtement **501** est de préférence dispersé au moyen de l'unité de revêtement décrite plus haut.

Selon un mode de réalisation, les étapes **E1** de nettoyage et **E2** d'application d'un premier matériau de revêtement sont effectues de manière concomitante, lors d'un seul passage de l'ensemble de traitement **1,** comprenant de manière combinée l'unité de nettoyage **100** et l'unité de revêtement **200.** Alternativement, la deux étapes **E1** de nettoyage et **E2** d'application d'un premier matériau de revêtement sont effectuées par des passages successifs des unités de nettoyage et de revêtement.

Optionnellement, une étape **E3** d'époussetage peut être prévue entre l'étape **E1** de nettoyage et l'étape **E2** d'application du premier matériau de revêtement. L'époussetage peut être effectué au moyen du module d'époussetage décrit ci-dessus. L'étape d'époussetage peut être effectuée de manière concomitante à l'une ou au deux des étapes **E1** et **E2** décrites ci-dessus, ou bien de manière indépendante.

Les étapes **E1** de nettoyage et **E2** d'application d'un premier matériau de revêtement sont effectuées de manière continue dans une direction d'avancement **DA** sur une longueur de voie **L.** Une longueur de voie peut être de l'ordre de quelques kilomètres à plusieurs dizaines de kilomètres, typiquement de 1 à 10 ou de 1 à 5 km. Des longueurs de voies plus longues, jusqu' à 20 ou 30 km peuvent être envisagées en fonction de la quantité de matière embarquée et du dimensionnement des équipements. La vitesse d'avancement est adaptée notamment au débit des buses de nettoyage et/ou de revêtement. La vitesse d'avancement peut être comprise entre 1 et 5 km/h, typiquement de l'ordre de 2 à 4 km/h. La vitesse d'avancement est déterminée de sorte à rester régulière, en particulier avec des variations de moins de 10% voire de moins de 5 %, de préférence aucune variation. Une traction autostatique peut être avantageusement utilisée pour garantir la régularité d'avancement aux faibles vitesses. Alternativement, un wagon motorisé peut être utilisé, avec néanmoins une vitesse maximale limitée à 40 km/h.

La méthode selon la présente invention comporte une étape **E4** d'application d'un second matériau de revêtement **502** sur le premier matériau de revêtement **501.** L'application du second matériau de revêtement **502** est effectuée de préférence après séchage du premier matériau de revêtement **501,** par exemple après une durée de séchage supérieure à 30 minutes ou 2 heures ou 5 heures. La durée de séchage peut varier en fonction des matériau utilisés. Selon un mode de réalisation, l'étape **E4** d'application d'un second matériau de revêtement **502** est effectuée au moyen de l'unité de revêtement **200** utilisée pour l'application du premier matériau de revêtement **501.** Dans ce cas, l'unité de revêtement **200** rebrousse chemin jusqu'à son point de départ et reprend la dispersion du second matériau de revêtement **502** dans la direction d'avancement **DA** sur la longueur de voie L. L'unité de revêtement **200** peut être dissociée de l'unité de nettoyage avant l'application du second matériau de revêtement **502.** Alternativement, l'unité de nettoyage **100** peut être simplement désactivée. Selon un mode de réalisation alternatif, une seconde unité de revêtement est employée à la suite de la première unité de revêtement, pour dispenser le second matériau de revêtement **502.** Cette démarche évite de rebrousser chemin et permet le traitement d'une plus grande partie de voie en un temps déterminé. La seconde unité de revêtement est é une distance suffisante de la première unité de traitement pour permettre le séchage du premier matériau de revêtement **501.**

La méthode selon la présente invention comprend une étape **E5** d'application d'un troisième matériau de revêtement **503.** L'application du troisième matériau de revêtement peut être effectuée par la même unité de revêtement précédemment utilisée ou par une autre unité de revêtement.

Selon un mode de réalisation avantageux, les second **502** et troisième **503** matériaux de revêtement sont dispensés ensemble au moyen d'une seule unité de revêtement **200.** En d'autres termes, les étapes **E4** d'application d'un second matériau de revêtement et **E5** d'application d'un troisième matériau de revêtement représente une étape unique. Les second **502** et troisième **503** matériaux de revêtement peuvent être stockés séparément bien que dispersés ensemble. Alternativement, ils peuvent faire l'objet d'une composition unique disposée dans une cuve de stockage de l'unité de revêtement. Les étapes d'application des second **502** et troisième **503** matériaux de revêtement sont effectuées de manière continue dans la direction d'avancement **DA** sur la longueur de voie **L.** La vitesse d'application peut être adaptées par exemple au débit des buses de revêtement. Elle peut être par exemple de l'ordre de 3 à 7 km/h, typiquement de l'ordre de 4ou 5 km/h.

### Exemples

Des mesures de température ont été effectuées sur la surface d'un rail de référence, sans revêtement en condition ensoleillée avec une température ambiante de 30°C et sur la surface d'un rail traité selon la présente invention. La température de surface est en moyenne plus basse sur la rail traité de 9°C à 10°C par rapport au rail de référence. Les températures de surfaces sont prises par détection infrarouge.

### Numéros de référence employés sur les figures

- 1: Ensemble de traitement
- 100: Unité de nettoyage
- 110: Module de nettoyage
- 111: Roues du module de nettoyage
- 112, 112a, 112b: Structure transversale du module de nettoyage
- 113: Dispositif d'accroche du module de nettoyage
- 114a, 114b: Structure de support du module de nettoyage
- 116a, 116b, 116c: Buses de nettoyage
- 2a, 2b: Angle d'orientation
- 200: Unité de revêtement
- 201: Première cuve de stockage
- 202: Seconde cuve de stockage
- 203: Troisième cuve de stockage
- 210: Module de revêtement
- 211: Roues du module de revêtement
- 212, 212a, 212b: Structure transversale du module de revêtement
- 213: Dispositif d'accroche du module de revêtement
- 214a, 214b: Structure de support du module de revêtement
- 215: Structure longitudinale du module de revêtement
- 218: Dispositif de protection
- 219, 219a, 219b: Buses de revêtement
- 219a1: Buse de revêtement externe basse
- 219a2: Buse de revêtement externe haute
- 219b1: Buse de revêtement interne basse
- 219b2: Buse de revêtement interne haute
- 220: Dispositif de réglage de distance
- 221: Dispositif de réglage de hauteur
- 222: Suspense
- 223: Dispositif de réglage angulaire
- 300: Rails
- 300i: Surface interne du rail
- 300e: Surface externe du rail
- 301: Socle du rail
- 302: Surface latérale du rail
- 303: Tête du rail
- 304: Bande de roulement
- 410: Charriot modulaire
- 500: Revêtement
- 501: Premier matériau de revêtement
- 502: Second matériau de revêtement
- 503: Troisième matériau de revêtement
- DA: Direction d'avancement
- Db: Distance entre buses basses
- Dh: Distance entre les buses hautes
- Ja1: Angle d'aspersion de la buse externe basse
- Ja2: Angle d'aspersion de la buse externe haute
- Jb1: Angle d'aspersion de la buse interne basse
- Jb2: Angle d'aspersion de la buse interne haute
- E1: Etape de nettoyage
- E2: Etape d'application du premier matériau de revêtement
- E3: Etape d'époussetage
- E4: Etape d'application du second matériau de revêtement
- E5: Etape d'application du troisième matériau de revêtement

## Revendications

1. Ensemble de traitement (1) adapté au traitement thermique de rails (300) de voies ferrées, lesdits rails comprenant une bande de roulement (304), l'ensemble de traitement comprend :
- une unité de nettoyage (100) et une unité de revêtement (200) mobiles sur ladite voie ferrée,
- ladite unité de nettoyage comprenant un module de nettoyage (110) au contact des voies et adaptée au nettoyage des voies,
- ladite unité de revêtement comprenant un module de revêtement (210) au contact des voies, adapté au revêtement desdites voies par un matériau de revêtement (500),
**caractérisé en ce que** le module de revêtement (210) comprend plusieurs buses de revêtement (219a, 219b) dont au moins deux paires de buses orientées de sorte à asperger la surface des rails à l'exception de la bande de roulement (304).

2. Ensemble de traitement selon la revendication 1, lesdites paires de buses de revêtement comprenant une buse haute externe (219a2), une buse haute interne (219b2) disposée plus bas que la buse haute externe, une buse basse externe (219a1) et une base interne (219b1) disposée en vis-à-vis de la buse basse externe.

3. Ensemble selon la revendication 2, lesdites buses hautes interne et externe étant séparées d'une distance de buse haute (Dh) et les buses basses interne et externe étant séparées d'une distance de buse basse (Db) où la distance de buse basse (Db) est inférieure à la distance de buse haute (Dh).

4. Ensemble selon l'une des revendications 1 à 3, Les buses de revêtement prenant indépendamment un angle d'inclinaison compris entre 0° et 60°.

5. Ensemble selon l'une des revendications 1 à 4, l'angle d'aspersion des buses pouvant varier indépendamment de 10° à 70°.

6. Ensemble selon la revendication 5, dans lequel les hauteurs relatives des buses, leur angle d'inclinaison, leur distance de buse haute et de buse basse et leur angle d'aspersion sont déterminés de sorte à laisser une surface libre correspondant à une proportion de 5% à 30% de la surface totale du rail au niveau de la bande de roulement.

7. Ensemble selon l'une des revendications 1 à 6, dans lequel le module de nettoyage comporte plusieurs buses de nettoyage (116a, 116b, 116c) adaptées à la projection de matière abrasive.

8. Ensemble selon la revendication 7, lesdites buses de nettoyage étant implantées à des hauteurs différentes et/ou avec des orientations différentes.

9. Procédé de traitement thermique des rails de voies ferrées, lesdits rails comprenant une bande de roulement (304), le procédé comprenant une étape E1 de nettoyage et une étape E2 d'application d'un premier matériau de revêtement (501), lesdites étapes de nettoyage et d'application d'un premier matériau de revêtement étant mise en oeuvre par l'ensemble de traitement selon l'une des revendications 1 à 8 de manière continue dans une direction d'avancement (DA) sur une distance de voie (L).

10. Procédé selon la revendication 9, comprenant une étape E4 d'application d'un second matériau de revêtement (502) sur ledit premier matériau de revêtement (501) au moyen du module de revêtement selon l'une des revendications 1 à 8.

11. Procédé selon l'une des revendications 9 et 10, comprenant une étape E5 d'application d'un troisième matériau de revêtement (503), l'étape E5 succédant à l'étape E4 d'application d'un second matériau de revêtement ou étant concomitante.

12. Revêtement thermique (500) adapté au traitement thermique de rails de voies ferrées, comprenant une première couche d'un premier matériau de revêtement, une seconde couche d'un second matériau de revêtement (502) et une troisième couche d'un troisième matériaux de revêtement (503), ayant une épaisseur totale comprise entre 500 et 1000 micromètres.

13. Revêtement selon la revendication 12, le premier matériau de revêtement (501) étant un apprêt, les second (502) et troisième (503) matériaux de revêtement désignant respectivement un matériau de conductivité thermique inférieure à 1mW/m.k et un matériau réfléchissant plus de 80% de la lumière naturelle, ou formant ensemble une couche de conductivité thermique inférieure à 1mW/m.k et réfléchissant plus de 80% de la lumière naturelle.

14. Unité de nettoyage (100) mobile adaptée au nettoyage de rails de voies ferrées, comprenant un module de nettoyage (110) au contact avec les rails, des buses de nettoyage (116a, 116b, 116c) adaptées à la projection d'un matériau abrasif, un container de matière abrasive (102) et un compresseur (101) permettant un débit d'air d'au moins 20m³/minute.

15. Unité de revêtement (200) comprenant un module de revêtement (210) au contact des rails, comprenant des buses de revêtement (219), au moins une première cuve de stockage (201) d'un premier matériau de revêtement (501), au moins une seconde cuve de stockage d'un second matériau de revêtement (502) et au moins une seconde cuve de stockage d'un troisième matériau de revêtement (503), ou bien au moins une première cuve de stockage d'un premier matériau de revêtement (501) et une seconde cuve de stockage comprenant un mélange d'un second et d'un troisième matériau de revêtement.
